# EUROPÄISCHE PATENTSCHRIFT

(11) **EP 0 383 131 B1**
(45) Veröffentlichungstag und Bekanntmachung des Hinweises auf die Patenterteilung: **03.02.1993**
(21) Anmeldenummer: 90102188.1
(22) Anmeldetag: 03.02.1990
(51) Int. Cl.: A61J 1/14

(54) **Kollabierbarer Behälter zur Aufnahme von flüssigen Substanzen**
Collapsible container for liquid substances
Récipient souple pour substances liquides

(30) Priorität: 11.02.1989 DE 3904080
(43) Veröffentlichungstag der Anmeldung: 22.08.1990
(73) Patentinhaber: Schiwa GmbH, D-49215 Glandorf (DE)
(72) Erfinder: Falk, Guenter, D-4504 Georgmarienhuette (DE); Wesseler, Matthias, D-4517 Hilter 2 (DE); Rycyk, Manfed, D-4516 Bissendorf (DE); Gambardella, Vincenzo, Arthur, D-4519 Glandorf (DE); Schenk, Bernd, D-7517 Waldbronn (DE)
(74) Vertreter: Fuchs Mehler Weiss

(56) Entgegenhaltungen:
- EP-A- 0 113 597
- DE-A- 1 766 168
- DE-A- 2 333 944
- GB-A- 1 559 736
- US-A- 2 741 402
- US-A- 4 150 673
- US-A- 4 192 295

## Beschreibung

Die vorliegende Erfindung betrifft einen oberhalbseiner Grundfläche kollabierbaren Behälter aus Kunststoffolie zur Aufnahme von flüssigen Substanzen, insbesondere zur Aufnahme von Dialyse-Konzentraten, mit einem Füllstutzen zum Befüllen des Behälters und mit einem Entnahmestutzen zur Entnahme des Inhalts aus dem Behälter sowie mit mindestens einem Griff, derden Füllstutgen und/oder den Entnahme stutgen als intezrierten Bestandteil aufweist. Ein derartiger Behälter ist aus der DE-B- 1766168 bekannt.

Behältnisse dieser Art sind bekannt und haben sich im allgemeinen für die unterschiedlichsten Anwendungen auch bewährt.

Im sensiblen Bereich der Medizin und Medizintechnik, insbesondere in Verbindung mit dem Transport, der Aufbewahrung und der Bereitstellung von Dialyse-Konzentraten für Dialysemaschinen sowie in Verbindung mit der Entsorgung der Behälter für die Dialyse-Konzentrate, wird jedoch bis dato im alsemeinen von den bekannten Behältnissen aus an sich unerklärlichen Gründen noch wenig Gebrauch gemacht. Offenbar ist ein latentes Vorurteil vorhanden, sensible, insbesondere pharmazeutische Substanzen, wie eben Dialyse-Konzentrate, mittels derartiger Behältnisse zu handhaben.

Für den Transport und die Aufbewahrung von Dialyse-Konzentraten werden auch heute noch, und zwar überwiegend für größere Gebinde, starre steife Kanister benutzt, die über eine Schraubkappe zugänglich sind. Im Bedarfsfall wird die Schraubkappe dann abgenommen und die mit der Dialysemaschine verbundene Entnahmelanze in den Kanister bzw. in das Dialyse-Konzentrat eingetaucht. Diese Handhabung bringt jedoch einige Probleme mit sich:
Einmal ist die Entsorgung der relativ großen starren Kanister ein Problem; in Arztpraxen und mehreren parallelen Dialysestationen ergibt sich eine Zwischenlagerung, wobei diese Kanister aus Sterilitätsgründen jeweils nur einmal verwendet werden dürfen.

Der Kanister muß zum Befüllen und vor der Ingebrauchnahme geöffnet werden, um die Entnahmelanze einführen zu können. Dabei besteht die Gefahr, daß Fremdstoffe in das Dialyse-Konzentrat gelangen und eine Sekundärkontamination verursachen.

Bezüglich der Frage der Entsorgung, d.h. im Hinblick auf das große Abfallvolumen bei Kanistern sind inzwischen auch Folienbeutel bekannt geworden, die sich aus einer oder mehreren Folienlagen zusammensetzen. Diese Folienbeutel sind jedoch nur für kleinere Volumina geeignet, da sich mit zunehmendem Volumen die Festigkeit, bezogen auf eine Fall- bzw. Stoßbelastung, der Schweißnähte ungünstig auswirkt und so die Gefahr von Leckagen besteht. Die bekannten Folienbeutel weisen darüberhinaus den Nachteil auf, daß sie aufgrund ihrer Forminstabilität nicht einfach an der Dialysemaschine abgestellt werden können; sie müssen vielmehr über geeignete Aufhängemittel und komplementäre Einhängemittel an der Dialysemaschine oder an einem separaten Infusionsständer aufgehängt werden. Damit ist letztlich der Bewegungsradius der auf Rollen stehenden Dialysemaschine stark eingeengt.

Die der Erfindung zugrunde liegende Aufgabe besteht darin, für die Handhabung von flüssigen Substanzen, insbesondere von Dialyse-Konzentraten, einen Behälter der gattungsgemäßen Art zu entwickeln, der einfach und steril zu handhaben, einfach in Position zu bringen und einfach zu entsorgen ist.

Die vorgenannte Aufgabe wird mit den Kennzeichnenden Merkmalen des Anspruchs 1 gelöst.

Dabei handelt es sich - mit anderen Worten ausgedrückt - um einen sogenannten kollabierbaren Behälter, der mit der Entnahme seines Inhalts, beispielsweise des Dialyse-Konzentrats, in sich zusammenfällt, ohne jedoch seine über die Länge und Breite bestimmte Auflagefläche zu verändern. Damit läßt sich der Behälter bei geeigneter Wahl seiner Auflagefläche auf den üblichen Ablagevorrichtungen in der Dialysemaschine abstellen, wobei er über dieser Auflagefläche in sich zusammenfällt. Die Materialstärke des verwendeten Kunststoffs ist dabei so zu wählen, daß der Behälter bei einer starken mechanischen Belastung (Stoß, Fall) dicht bleibt. Als Kunststoffmaterial wird vorzugsweise ein Material mit guter Verformbarkeit, Beständigkeit und unproblematischer Entsorgung gewählt, beispielsweise LDPE (Low Density Polyethylen) oder LLDPE (Linear Low Density Polyethylen).

Es geht insbesondere darum, den genannten Behälter mit einem oder auch zwei Griffen zum Transportieren so zu modifizieren, daß der Griff oder die Griffe den Füllstutzen und/oder den Entnahmestutzen als integrierten Bestandteil umfassen. Der Entnahmestutzen ist dabei mittels eines Gummistopfens und eines Verschlußdeckels verschlossen.

Weiterbildungen bzw. besondere Ausgestaltungen des erfindungsgemäßen Behälters sind Gegenstand der Unteransprüche. Der Verschlußdeckel ist bevorzugt über eine Ringnut unter Zwischenlage eines Metallrings auf den Entnahmestutzen aufgesetzt und durch Induktionsschweißung dicht mit diesem verbunden ist. Der Entnahmestutzen weist zusätzlich eine Dichtmembran auf, die als Originalitätssicherung gedacht ist.

Die Erfindung wird im folgenden anhand der Zeichnung näher erläutert. Diese zeigt in
Fig. 1 den erfindungsgemäßen Behälter mit zwei Griffen sowie mit Füll- und Entnahmestutzen in zwei Prinzipdarstellungen;
Fig. 2 den Entnahmestutzen nach Fig. 1 als Einzelheit in Schnittdarstellung.

Fig. 1 zeigt einen quaderförmigen Behälter 1, dessen Ecken abgerundet und dessen von der Länge a und der Breite b bestimmte Grundfläche als Auflagefläche (linke Ansicht) konstant ist und beim Entnehmen des Inhalts auch bleibt. Gemäß der Seitenansicht nach Fig. 1 (rechte Ansicht) ist die Höhe c des Behälters entsprechend unterschiedlicher Volumina, beispielsweise 6, 8 oder 10 Liter, abgestuft (L6, L8, L10). Der Behälter wird an der Dialysemaschine abgestellt und kollabiert mit der Inhaltsentnahme.

Der Behälter 1 weist an seinen beiden Stirnseiten je einen Griff 3 bzw. 4 auf, der in erster Linie dem einfachen Transport und gegebenenfalls der Fixierung an einer geeigneten Aufhängung, beispielsweise an einem Infusionsständer, dienen. Diesbezüglich ist es unter Umständen auch ausreichend nur einen Griff vorzusehen. Die Griffe sind bezogen auf die Stirnflächen mittig angeordnet.

Der erfindungsgemäße Behälter ist so vorgesehen, daß einer der Griffe, beispielsweise Griff 4, so konzipiert ist, daß er als integrierten Bestandteil einen Füllstutzen 5 und einen Entnahmestutzen 6 umfaßt. Griff, Füllstutzen und Entnahmestutzen werden bei der Herstellung des Behälters an- bzw. ausgeformt. Füllstutzen und Entnahmestutzen sind nach dem Herstellungsvorgang verschlossen oder verkapselt. In diesem Zustand wird der Behälter sterilisiert und zur Füllstation, beispielsweise in die pharmazeutische Fabrik, gebracht.

Zur Befüllung wird der Füllstutzen 5 abgeschnitten und nach dem Füllen in an sich bekannter Weise so verschweißt, daß er einerseits dicht verschlossen ist und andererseits im Hinblick auf die Kollabierbarkeit nur ein minimales Restvolumen aufweist.

Der Entnahmestutzen 6 ist - wie erwähnt - ebenfalls zunächst verschlossen. In der Füllstation wird dann ein Verschlußdeckel 7 aufgebracht, der den Behälter einerseits dicht und keimfrei verschließt und andererseits zum Zwecke der Inhaltsentnahme mittels einer Entnahmelanze in besonderer Weise ausgebildet ist. Materialmäßig ist der Verschlußdeckel dem Behälter und damit dem Entnahmestutzen entsprechend angepaßt.

Der Entnahmestutzen 6 ist im Schnitt in Fig. 2 dargestellt. Er weist eine ringförmige Einschnürung unterhalb der freien Stirnseite auf. Von dieser offenen Stirnseite her ist in den Entnahmestutzen ein Stopfen 8 aus gummielastischem Material, beispielsweise Gummi, eingesetzt und zwar so, daß dieser an der genannten Einschnürung ansteht und gegen die freie Stirnseite zurücksteht. Auf den über den Stopfen 8 überstehenden Kragen des Entnahmestutzens wird dann der Verschlußdeckel 7 aufgesetzt. Dieser weist eine umlaufende Ringnut 2 auf, in die vor der Montage des Verschlußdeckels 7 ein Metallring 12, beispielsweise ein Ring aus rostfreiem Stahl, eingelegt wird. Mittels induktiver Erhitzung des Metallrings wird sodann der Verschlußdeckel 7 dicht und fest mit der freien Stirnseite des Entnahmestutzens verschweißt. Der Verschlußdeckel 7 schließt somit den Entnahmestutzen 6 dicht ab.

Zwischen dem Verschlußdeckel 7 und dem Stopfen 8 ist als Originalitätsverschluß eine Dichtmembran 9 eingelegt, die mittels des Verschlußdeckels 7 relativ zum Entnahmestutzen 6 verklemmt ist. Soll nun aus dem Inneren des Behälters 1 Dialyse-Konzentrat entnommen werden, so wird die Entnahmelanze durch die Dichtmembran 9 und den Stopfen 8 gestoßen und in den Behälter 1 eingeführt. Die Entnahmelanze ist somit während einer Dialyse fest und hygienisch dicht umschlossen.

Gemäß einer bevorzugten Ausführungsform weist der Stopfen 8 einen eingestanzten Schlitz 8′ auf, der sich sowohl an der Ober- als auch an der Unterseite des Stopfens 8 befinden kann. Damit läßt sich erreichen, daß die Entnahmelanze leichter eingeführt und bei entsprechender Vorspannung des Stopfens 8 noch besser abgedichtet wird. Darüberhinaus ergibt sich auf der Grundlage dieser Konzeption des Stopfens 8 auch der Vorteil, daß der Behälter 1 nach der Entnahme der Entnahmelanze wieder dicht verschlossen ist; dies ist im Hinblick auf die Entsorgung des Behälters ein ganz wesentlicher Faktor.

In weiterer Ausgestaltung des Entnahmestutzens 6 ist vorgesehen, beispielsweise den Verschlußdeckel 7 mit einem Kodierstutzen 10 zu versehen, der je nach Inhalt, beispielsweise ob Acetat oder Bi-carbonat im Behälter 1 enthalten ist, einen unterschiedlichen Innenquerschnitt hat. Damit können bei inhaltsspezifischem Querschnitt der Entnahmelanze Verwechslungen ausgeschlossen werden.

Die konstruktive Gestaltung des Entnahmestutzens 6 gewährleistet, daß stets das richtige Dialyse-Konzentrat verwendet und auch kontaminationsarm entnommen werden kann.

Was die konkrete Ausbildung der Griffe 3, 4 und des Füll- bzw. Entnahmestutzens 5 bzw. 6 angeht, so sind unterschiedliche Gestaltungsvarianten denkbar. So können sich beispielsweise ein Griff und Füll- und Entnahmestutzen diametral an zwei Seiten des Behälters 1 gegenüberstehen. Es ist ferner auch denkbar, zwei Griffe anzuordnen und am einen den Füllstutzen und am anderen den Entnahmestutzen zu integrieren. Auch ist es möglich, den Füllstutzen am Griff zu integrieren und den Entnahmestutzen beispielsweise seitlich am Behälter anzubringen.

Im Hinblick auf die konstruktive Ausgestaltung des Entnahmestutzens 6 ist noch anzumerken, daß zwischen der genannten ringförmigen Einschnürung und dem Übergang zum Inneren des Behälters 1 ein Freiraum 11 verbleibt, in den die Entnahmelanze eintaucht. Beim Kollabieren des Behälters während der Entnahme des Inhalts ist somit die einfallende Behälterwand vor der Spitze der Entnahmelanze geschützt, so daß auf diesem Wege keine Verunreinigungen entstehen können.

## Patentansprüche

1. Aus Kunststoffolie bestehender, oberhalb seiner Grundfläche kollabierbarer Behälter zur Aufnahme von flüssigen Substanzen, insbesondere zur Aufnahme von Dialyse-Konzentraten, mit einem Füllstutzen (5) zum Befüllen des Behälters (1) u. mit einem Entnahmestutzen (6) zur Entnahme des Inhalts aus dem Behälter sowie mit mindestens einem Griff (4), der den Füllstutzen (5) und/oder den Entnahmestutzen (6) als integrierten Bestandteil aufweist,
**dadurch gekennzeichnet, daß**
der Füllstutzen (5) u. der Entnahmestutzen (6) nach dem Herstellvorgang u. vor dem Sterilisieren u. dem Füllen verschlossen oder verkapselt sind u.
der Entnahmestutzen (6) durch einen, zur leichteren Einführung einer Entnahmelanze partiell geschwächten Stopfen (8) aus gummielastischem Material u. darüber durch einen Verschlußdeckel (7) verschlossen ist.

2. Behälter nach Anspruch 1, gekennzeichnet durch je einen Griff (3,4) an den Stirnseiten des Behälters (1), wobei der Füllstutzen (5) im einen u. der Entnahmestutzen (6) im anderen Griff integriert ist.

3. Behälter nach Anspruch 1 oder 2, gekennzeichnet dadurch, daß die partielle Schwächung des Stopfens (8) durch ein Schlitz ausgeführt ist.

4. Behälter nach einem der Ansprüche 1 bis 3, gekennzeichnet dadurch, daß der Entnahmestutzen (6) einen nach außen offenen, inhaltsspezifischen Kodierstutzen (10) aufweist.

5. Behälter nach einem der Ansprüche 1 bis 4, gekennzeichnet dadurch daß der Verschlußdeckel (7) über eine umlaufende Ringnut (2) auf die freie Stirnseite des Entnahmestutzens (6) formschlüssig aufgesetzt u. mit diesem dicht verbunden ist.

6. Behälter nach Anspruch 5, gekennzeichnet dadurch, daß in die Ringnut (2) ein Metallring (12) eingelegt u. die Verbindung zw. dem Entnahmestutzen (6) u. dem Verschlußdeckel (7) mittels induktiver Erhitzung des Metallrings ausgeführt ist.

## Claims

1. A container for liquid substances, in particular for dialysis concentrates, being made of plastic foil and being collapsible above its basis, said container, in order to be filled, having a filler connection piece (5) and a discharge connection piece (6) to remove the contents from the said container as well as at least one handle (4) which comprises the filler connection piece (5) and/or the discharge connection piece (6) as integral constituents,
characterized in that,
after being manufactured and before being sterilized and filled, the filler connection piece (5) and the discharge connection piece (6) are sealed or encapsulated and in that, in order to be in the condition to introduce a discharge canule more easily, the discharge connection piece (6) is sealed by a partially weakened stopper (8) of a gum elastic, and over it, by a sealing cover.

2. A container according to claim 1, characterized by a handle (3, 4) at each of the front sides of the container (1), the filler connection piece (5) being integrated into the one and the discharge connection piece (6) into the other handle.

3. A container according to claims 1 or 2, characterized in that the partial weakening of the stopper (8) is performed by a slot.

4. A container according to anyone of claims 1-3, characterized in that the discharge connection piece (6) comprises a connection piece (10) specifically coding the content and being outwardly open.

5. A container according to anyone of claims 1-4, characterized in that, via a ring groove (2) running around, the sealing cover (7) is stacked onto the free front side of the discharge connection piece (6) in formfitting interlock and that it is firmly linked with the discharge connection piece (6).

6. A container according to claim 5, characterized in that a metallic ring (12) is inserted into the ring groove (2) and in that the linkage between the discharge connection piece (6) and the sealing cover (7) is performed by inductive heating.

## Revendications

1. Récipient en feuille de plastique pour des substances liquides, spécialement pour des concentrés de dialyse, ledit récipient étant souple au-dessus sa base et ayant une tubulure de remplissage (5) pour remplir le récipient (1) et une tubulure de soutirage (6) pour soutirer le continu du récipient ainsi qu' une anse (4) au minimum, qui montre la tubulure de remplissage (5) et/ou la tubulure de soutirage (6) comme partie intégrante,
caractérisé en ce que,
après sa fabrication et avant sa stérilisation et avant son remplissage, on a obturé ou blindé les deux, la tubulure de remplissage (5) ainsi que la tubulure de soutirage (6) et, pour l'entrée plus aisée de la canule de soutirage, on a obturé la tubulure de soutirage (6) au moyen d'un bouchon (8) en gomme élastique partiellement affaibli et, au-dessus, au moyen d'un couvercle d'obturation.

2. Récipient d'après la revendication 1, caractérisé par une anse (3,4) à chacun des côtés frontaux du récipient (1), la tubulure de remplissage (5) étant intégrée dans l'une des anses et la tubulure de soutirage dans l'autre.

3. Récipient d'après les revendications 1 ou 2, caractérisé en ce que l'on a réalisé l'affaiblissement partiel du bouchon (8) au moins d'une fente.

4. Récipient d'après une des revendications 1 à 3, caractérisé en ce que la tubulure de soutirage (6) montre une tubulure de codification (10) ouverte vers l'extérieur et spécifique pour le contenu.

5. Récipient d'après une des revendications 1 à 4, caractérisé en ce que, au moyen d'une rainure annulaire contourante (2), on a mis le couvercle d'obturation (7) au côté libre de la tubulure de soutirage(6) à engagement positif, et que l'on a édroitement lié ledit couvercle d'obturation à la tubulure de soutirage.

6. Récipient d'après la revendication 5, caractérisé en ce que l'on a inséré un anneau métallique (12) dans la rainure annulaire (12) et que l'on a réalisé la connexion entre la tubulure de soutirage (6) et le couvercle d'obturartion (7) au moyen d'un réchauffement inductif de l'anneau métallique.
